# EUROPÄISCHE PATENTSCHRIFT

(11) **EP 0 666 052 B1**
(45) Veröffentlichungstag und Bekanntmachung des Hinweises auf die Patenterteilung: **19.08.1998**
(21) Anmeldenummer: 94116617.5
(22) Anmeldetag: 21.10.1994
(51) Int. Cl.: A47L 11/30, A47L 11/34

(54) **Bodenpflegegerät**
Floor cleaning machine
Machine de traitement de sol

(30) Priorität: 03.02.1994 DE 4403289
(43) Veröffentlichungstag der Anmeldung: 09.08.1995
(73) Patentinhaber: AEG Hausgeräte GmbH, 90429 Nürnberg (DE)
(72) Erfinder: Riller, Peter, Dipl.-Ing., D-90547 Stein (DE); Greiner, Peter, Dr.-Dipl.-Ing., D-90451 Nürnberg (DE); Kalwa, Dieter, Dipl.-Ing., D-90513 Zirndorf (DE)

(56) Entgegenhaltungen:
- EP-A- 0 473 382
- DE-A- 2 503 012
- US-A- 3 869 749
- US-A- 4 782 550

## Beschreibung

Die Erfindung betrifft ein Bodenpflegegerät, insbesondere zur Teppichpflege.

Bei einem bekannten Bodenpflegegerät (DE-U-76 36 603), das zur Teppichpflege bestimmt ist, befindet sich an der dem zu reinigenden Fußbodenbelag zugewandten Bodenwand des Gerätegehäuses eine Fluidaufbringvorrichtung, der in der Hauptbewegungsrichtung des Gerätes eine Massiereinrichtung für das Einmassieren von Feuchtigkeit in den Teppich nachgeordnet ist, wobei hinter dieser Massiereinrichtung eine Abführeinrichtung vorgesehen ist, durch die ein möglichst großer Anteil der auf den Fußboden aufgebrachten Flüssigkeit abgeführt wird. In der Hauptbewegungsrichtung liegt somit die Fluidaufbringvorrichtung an vorderster Stelle, welcher zunächst die Massiereinrichtung und dahinter die Abführeinrichtung nachfolgt. Im praktischen Betrieb dieses Bodenpflegegerätes wird eine Reinigungsflüssigkeit aus einem Querkanal der Fluidaufbringvorrichtung über eine kammartig ausgebildete Gummizunge auf den Teppich aufgebracht. Eine starre Schrägscheibenwalze der nachfolgenden Massiereinrichtung arbeitet die eingebrachte Reinigungsflüssigkeit in den Teppich ein, während die nachgeordnete Abführeinrichtung die mit Schmutzpartikeln versetzten freien Anteile dieser Reinigungsflüssigkeit wieder aufnimmt. Die drei Einrichtungen sind hierbei gleichzeitig wirksam.

Aus der DE-A-25 03 012 ist ein Reinigungsgerät für Teppiche, Polster und dergleichen bekannt, das ein motorgetriebenes Sauggebläse, eine rotierende Drehbürste, eine Schäumeinrichtung sowie einen pulsierenden, auf den Teppich einwirkenden Massagekörper enthält, wobei die Antriebe dieser kombinierten Einzelgeräte durch handbetätigte Schaltvorrichtungen wahlweise einzeln oder gemeinsam während des Betriebes ein- oder ausschaltbar sind. Bei diesem Gerät besteht die Schaumauftragsvorrichtung aus einem endlosen, mit Durchbrechungen versehenen, flachen, riemenartigen Bürstenband, welches über zwei angetriebene Rollen läuft.

Aus der US-A-38 69 749 ist ein Reinigungsgerät bekannt, das über eine Steuervorrichtung verfügt, mit der das Gerät im Saugbetrieb, im Saug-Bürstbetrieb oder im Sprüh-Bürst-Betrieb betrieben werden kann.

Der Erfindung liegt die Aufgabe zugrunde, bei einem Bodenpflegegerät Maßnahmen zu treffen, durch welche ein erhöhter Wirkungsgrad bei der Schmutzaufnahme erzielt wird.

Die Lösung dieser Aufgabe erfolgt gemäß der Erfindung durch die Merkmale des ersten Anspruchs.

Vorteilhafte Ausgestaltungen der Erfindung und ein Verfahren zum Betreiben dieses erfindungsgemäßen Bodenpflegegerätes sind den weiteren Ansprüchen zu entnehmen.

Beim Betrieb eines Bodenpflegegerätes gemäß der Erfindung werden zunächst nur die Flüssigkeitszerstäubungsvorrichtung und die Massiereinrichtung aktiviert. In dieser Betriebseinstellung wird das für die Reinigung des betreffenden Fußbodenbelages, der neben einem Teppich auch durch einen Fliesenbelag oder andere glatte Böden gebildet sein kann, erforderliche Reinigungsfluid aufgetragen, wobei gleichzeitig durch die unmittelbar benachbarte Massiereinrichtung, die vorzugsweise für die Bearbeitung harter Fußbodenbeläge als Bürstenwalze ausgebildet ist, das Reinigungsmittel in die Tiefe des Teppichs eingearbeitet oder auf den glatten Bodenbelag aufgebürstet wird. Mit dieser Betriebseinstellung wird zunächst ein Teil oder auch die gesamte Fläche des zu reinigenden Fußbodenbelages bearbeitet. Das Reinigungsmittel kann dadurch entsprechend lange, z. B. mindestens eine Minute, auf die Schmutzpartikel des Bodenbelages einwirken und dieselben lösen und ggf. an sich binden. Infolge der sich daraus ergebenden verlängerten Einwirkungszeit wird das Reinigungsmittel effektiver genutzt und braucht daher nur in einer wesentlich verminderten Menge aufgetragen zu werden, als sie sonst bei sofortiger Absaugung erforderlich wäre. Es wird somit eine schädliche Durchnässung insbesondere von Teppichen vermieden und ein beachtlicher Teil des Reinigungsmittels eingespart. Erst nach dem Auftragen und Einarbeiten des Reinigungsmittels wird in einem zweiten Arbeitsgang nur die Massiereinrichtung und die Abführeinrichtung gemeinsam betrieben, so daß neben einer mechanischen Bearbeitung des mit Reinigungsmittel versetzten Fußbodenbelages und der dadurch erfolgenden nochmaligen Lockerung und Ablösung von Schmutzpartikeln diese Schmutzpartikel zusammen mit wenigstens einem großen Teil des aufgebrachten Reinigungsfluids aktiv abgesaugt werden. Das Aufbringen des Reinigungsmittels erfolgt dabei durch Zerstäuben mit einer Flüssigkeitszerstäubungsvorrichtung, die eine sich quer zur Hauptbewegungsrichtung erstreckende. Breitschlitzdüse aufweist.

Das Bodenpflegegerät kann dabei als eigenständiges Reinigungsgerät mit allen für das Aufbringen des Reinigungsmittels, dem Antrieb der Massiereinrichtung und der Abführeinrichtung notwendigen Betriebseinrichtungen aufweisen, also insbesondere auch ein Sauggebläse besitzen, es kann jedoch auch als Vorsatzgerät zu einem Staubsauger ausgebildet sein, der zumindest das Sauggebläse aufnimmt und ggf. auch ein Bereitstellungsbehältnis für das Reinigungsfluid aufweist. Die Verbindung zwischen diesem Vorsatzgerät erfolgt dann über geeignete flexible Leitungsverbindungen sowohl für die Abführung der angesaugten Luft, -Wasser und Schmutz-Mischung bzw. zur Zuführung des Reinigungsfluids zur Sprüheinrichtung und ggf. elektrische Leitungen für den Antriebsmotor der Massiereinrichtung.

## Patentansprüche

1. Bodenpflegegerät, insbesondere zur Teppichpflege, mit im Bereich des Gerätebodens in der Hauptbewegungsrichtung nacheinander angeordneter, auf den zu reinigenden Fußbodenbelag gerichteter steuerbarer Flüssigkeitszerstäubungsvorrichtung, Massiereinrichtung und Abführeinrichtung, wobei eine Schaltvorrichtung vorgesehen ist, welche entweder die Flüssigkeitszerstäubungsvorrichtung zusammen mit der Massiereinrichtung oder die Massiereinrichtung zusammen mit der Abführeinrichtung in Betrieb setzt, und wobei die Flüssigkeitszerstäubungsvorrichtung eine sich quer zur Hauptbewegungsrichtung erstreckende Breitschlitzdüse ist.

2. Bodenpflegegerät nach Anspruch 1, dadurch gekennzeichnet, daß die Massiereinrichtung eine Bürstenwalze ist.

3. Verfahren zum Betreiben eines Bodenpflegegerätes nach Anspruch 1 oder 2, dadurch gekennzeichnet, daß auf den Fußbodenbelag zunächst ein Reinigungsfluid unter gleichzeitiger mechanischer Massierung aufgetragen wird und daß zeitlich verzögert der bereits mit dem Reinigungsfluid bearbeitete Fußbodenbelag unter gleichzeitiger Massierung abgesaugt wird.

4. Verfahren nach Anspruch 3, dadurch gekennzeichnet, daß jeweils ein Teilbereich des Fußbodenbelages mit Reinigungsflüssigkeit versehen und zeitversetzt Reinigungsflüssigkeit von diesem Teilbereich abgeführt wird.

5. Verfahren nach Anspruch 3 oder 4, dadurch gekennzeichnet, daß der Zeitversatz wenigstens eine Minute beträgt.

## Claims

1. Floor cleaning machine, more particularly for carpet cleaning, with a controllable fluid atomising device, massaging device and extracting device arranged behind one another facing the floor covering which is to be cleaned, a switching device being provided, which sets either the fluid atomising device together with the massaging device or the massaging device together with the extracting device in operation, and the fluid atomising device being a broad slot nozzle extending transversely to the main direction of movement.

2. Floor cleaning machine according to claim 1, characterised in that the massaging device is a brush roller.

3. Method of operating a floor cleaning machine according to claim 1 or 2, characterised in that a cleaning fluid is firstly applied to the floor covering with simultaneous mechanical massage and, with a time delay, the floor covering which has already been treated with the cleaning fluid is suctioned with simultaneous massage.

4. Method according to claim 3, characterised in that a partial area at a time of the floor covering is provided with cleaning fluid and, with a time delay, cleaning fluid is removed from this partial area.

5. Method according to claim 3 or 4, characterised in that the time delay is at least one minute.

## Revendications

1. Machine de traitement de sol, notamment pour le traitement des tapis, avec un dispositif de pulvérisation de liquide, un dispositif de massage et un dispositif d'évacuation disposés les uns derrière les autres au voisinage du fond de l'appareil dans la direction principale d'avancement, pouvant être commandés pour être orientés vers le revêtement de sol à nettoyer, où il est prévu un dispositif de commutation qui met en fonctionnement soit le dispositif de pulvérisation de liquide conjointement avec le dispositif de massage ou bien le dispositif de massage conjointement avec le dispositif d'évacuation, et où le dispositif de pulvérisation de liquide est une filière plate s'étendant transversalement à la direction de déplacement principal.

2. Machine de traitement de sol selon la revendication 1, caractérisé en ce que le dispositif de massage est un rouleau brosseur.

3. Procédé pour faire fonctionner une machine de traitement de sol selon la revendication 1 ou 2, caractérisé en ce qu'il est appliqué sur le revêtement de sol tout d'abord un fluide de nettoyage avec un massage mécanique simultané et en ce que, d'une manière retardée dans le temps, le revêtement de sol déjà traité par le fluide de nettoyage, pendant un massage simultané, est soumis à une aspiration.

4. Procédé selon la revendication 3, caractérisé en ce que respectivement une zone partielle du revêtement de sol est pourvue du liquide de nettoyage et, selon un décalage dans le temps, le liquide de nettoyage est évacué de cette zone partielle.

5. Procédé selon la revendication 3 ou 4, caractérisé en ce que le décalage dans le temps est au moins d'une minute.
